# EUROPÄISCHE PATENTANMELDUNG

(11) **EP 4 647 551 A1**
(43) Veröffentlichungstag der Anmeldung: **12.11.2025**
(21) Anmeldenummer: 25172015.7
(22) Anmeldetag: 23.04.2025
(51) Int. Cl.: E01C 23/088

(54) **FRÄSWALZE**

(30) Priorität: 08.05.2024 DE 102024113050
(71) Anmelder: Wirtgen GmbH, 53578 Windhagen (DE)
(72) Erfinder: BUHR, Karsten, 56594 Willroth (DE); JOST, Andreas, 53639 Königswinter (DE); SPÖTH, Sascha, 65558 Heistenbach (DE); Wagner, Mirko, 56076 Koblenz (DE)
(74) Vertreter: Herrmann, Jochen

(57) **Zusammenfassung**

Die Erfindung betrifft eine Fräswalze (50) mit einem Fräswalzenrohr (51), insbesondere für eine Straßenfräsmaschine, wobei auf der Oberfläche (52) des Fräswalzenrohrs (51) Unterteile (10) von Werkzeugsystemen abstehend befestigt sind, wobei zumindest ein Teil der Unterteile (10) in Umfangsrichtung des Fräswalzenrohrs (51) zueinander beabstandet angeordnet sind, wobei im Abstandsbereich zwischen zumindest einem Teil benachbarter Unterteile (10) Füllelemente (60) angeordnet sind, die jeweils mit dem in Walzenumfangsrichtung vor und mit dem in Walzenumfangsrichtung hinter dem Füllelement (60) angeordneten Unterteil (10) und mit der Oberfläche (52) des Fräswalzenrohrs (51) verschweißt sind. Für eine verbesserte Belastbarkeit der auf der Fräswalze befestigten Werkzeugsysteme und Füllelemente ist es erfindungsgemäß vorgesehen, dass zumindest ein Teil der Füllelemente (60) einen Basiskörper (60.1) aufweist, an den wenigstens ein radial nach außen abstehender Vorsprung (65, 67) angeformt ist, und dass der Vorsprung (65, 67) mit der Rückseite (13.2) des in Umfangsrichtung vorderen Unterteils (10) oder mit der Vorderseite (13.1) des in Vorschubrichtung hinteren Unterteils (10) verschweißt ist.

## Beschreibung

Die Erfindung betrifft eine Fräswalze mit einem Fräswalzenrohr, für eine Bodenfräsmaschine, wobei auf der Oberfläche des Fräswalzenrohrs Unterteile von Werkzeugsystemen abstehend befestigt sind, wobei zumindest ein Teil der Unterteile in Umfangsrichtung des Fräswalzenrohrs zueinander beabstandet angeordnet sind, wobei im Abstandsbereich zwischen einem Teil der in Umfangsrichtung beabstandeten Unterteile Füllelemente angeordnet sind, die jeweils mit dem in Walzenumfangsrichtung vor und in Walzenumfangsrichtung hinter dem Füllelement angeordneten Unterteil und mit der Oberfläche des Fräswalzenrohrs verschweißt sind.

Erfindungsgemäße Fräswalzen werden in Bodenbearbeitungsmaschinen, eingesetzt, um den zu bearbeitenden Boden abzutragen. Straßenfräsmaschinen dienen beispielsweise dazu den Belag einer Fahrbahn zu fräsen. Dabei wird die Fräswalze über den Fahrbahnbelag geführt. Auf der Fräswalze sind radial außen abstehende Werkzeugsysteme befestigt. Diese Werkzeugsysteme können beispielsweise ein Unterteil und einen darin auswechselbar befestigten Meißelhalter aufweisen. Der Meißelhalter kann einen Meißel auswechselbar oder nicht auswechselbar aufnehmen. Mit dem Meißel, beispielsweise einem Rundschaftmeißel, kann der Fahrbahnbelag bearbeitet und abgetragen werden. Solche Fräswalzen sind beispielsweise in der EP 2 411 581 B1 oder der EP 3 162 959 B1 beschrieben.

Auf erfindungsgemäßen Fräswalzen können die Werkzeugsysteme zumindest teilweise so befestigt und angeordnet sein, dass sie Teile einer Räum- und Ladeschnecke bilden. Zu diesem Zweck sind die Werkzeugsysteme wendelförmig auf der Oberfläche des Fräswalzenrohrs hintereinander angeordnet. Vorzugsweise kann es so sein, dass mehrere Räum- und Ladeschnecken auf der Oberfläche des Fräswalzenrohrs gebildet werden. In den Gassen-Bereichen zwischen der oder den Räum- und Ladeschnecken wird das abgetragene Bodenmaterial gefördert, beispielsweise hin zur axialen Mitte des Fräswalzenrohrs. In diesem Bereich können Auswerfer angeordnet sein. Mit den Auswerfern wird das Bodenmaterial aus dem Arbeitsbereich der Fräswalze ausgeworfen, beispielsweise auf ein Förderband.

"Radial" bedeutet im Sinne der vorliegenden Schrift einen Bezug auf die Rotationsachse der Fräswalze. Dabei bedeutet "radial" nicht, dass notwendigerweise eine exakt senkrecht zur Rotationsachse der Fräswalze vorliegende Anordnung eines Bauteils vorhanden sein muss. Vielmehr soll dies auch eine im Wesentlichen senkrechte Orientierung beschreiben.

"Axial" bedeutet im Sinne der vorliegenden Schrift einen Bezug auf die Rotationsachse der Fräswalze. Dabei bedeutet "axial" nicht, dass notwendigerweise eine exakt axial zur Rotationsachse der Fräswalze vorliegende Anordnung eines Bauteils vorhanden sein muss. Vielmehr soll dies auch eine im Wesentlichen axiale Orientierung beschreiben.

"In Umfangsrichtung" bedeutet im Sinne der vorliegenden Schrift einen Bezug auf die Rotationsachse der Fräswalze. Dabei bedeutet "in Umfangsrichtung" nicht, dass notwendigerweise eine exakt in Rotationsrichtung der Fräswalze liegende Anordnung eines Bauteils vorhanden sein muss. Vielmehr soll dies auch eine im Wesentlichen in Rotationsrichtung liegende Anordnung beschreiben.

Aus JP H 083919 A ist eine Fräswalze bekannt, auf deren Oberfläche wendelförmige Stege angebracht sind. Auf diesen Stegen können Wechselhaltersysteme, nämlich eine Kombination bestehend aus einem Meißelhalter und einem Meißel, montiert werden.

Ähnlich der JP H 083919 A beschreibt DE 37 08 520 C1 eine Fräswalze, auf deren Oberfläche ein Kamm in Form einer Schraubenwendel aufgebracht ist, um eine Transportschnecke zu bilden. Auf dem Kamm können Meißelhalter befestigt werden. Zusätzlich beschreibt DE 37 08 520 C1 eine Ausgestaltungsvariante, bei der zwischen den Meißelhaltern eine Metallplatte auf die Fräswalze aufgeschraubt wird. Die in Radialrichtung über die Oberfläche der Fräswalze vorstehenden Metallplatten überbrücken den Abstand zwischen benachbarten Meißelhaltern, um die Förderwirkung zu unterstützen.

Es sind aus dem Stand der Technik auch Systeme bekannt, bei denen der Abstand zwischen zwei Meißelhaltern mittels eines quaderförmigen Füllelements überbrückt wird, um die Räum- und Ladeschnecke zu bilden. Dieses Füllelement ist mit der Oberfläche des Fräswalzenrohrs und den jeweils anschließenden beiden Meißelhaltern verschweißt. Bei Hochleistung-Fräsmaschinen treten mitunter extrem hohe Belastungen auf, die zu einer Beschädigung des Füllelements führen können.

Es ist daher Aufgabe der Erfindung, eine Fräswalze der eingangs erwähnten Art bereitzustellen, bei der die Belastbarkeit der Werkzeugsysteme und der Füllelemente auf der Fräswalze verbessert ist.

Diese Aufgabe wird dadurch gelöst, dass zumindest ein Teil der Füllelemente einen Basiskörper aufweist, an den wenigstens ein, bezogen auf die Rotationsachse der Fräswalze, radial nach außen abstehender Vorsprung angeformt ist, und dass der Vorsprung mit der Rückseite des in Umfangsrichtung vorderen Unterteils oder mit der Vorderseite des in Vorschubrichtung hinteren Unterteils verschweißt ist.

Die Erfinder haben erkannt, dass es während des Bearbeitungseinsatzes zu einer hohen Belastung der Verbindung zwischen dem Füllelement und dem angrenzenden Meißelhalter kommt. Die Verbindung wird dabei von einem Schweißmaterial gebildet. Dieses Schweißmaterial ist relativ spröde und wenig duktil. Werden nun extrem hohe Belastungen in die Werkzeugsysteme eingebracht, so übertragen sich diese in die Unterteile. Die Unterteile werden dabei elastisch verformt, was im Extremfall zu einer Beschädigung der Schweißnaht führen kann.

Um dem entgegenzuwirken ist gemäß der Erfindung ein Vorsprung vorgesehen, der über den Basiskörper des Füllelements vorsteht. Der Vorsprung ist mit dem benachbarten Unterteil verschweißt. Über den Vorsprung wird eine Elastizität in das Füllelement eingebracht, da dieser sich gegenüber dem Basiskörper elastisch verformen kann. Bei extremen Belastungssituationen wird dann die Schweißnaht, welche den Vorsprung mit dem Unterteil verbindet, nicht übermäßig belastet, sondern die Materialspannungen werden über den Vorsprung in den Basiskörper abgebaut. Somit ist ein Bruch der Schweißverbindung, die zwischen dem Unterteil und dem Füllelement gebildet ist, verhindert. Insgesamt zeichnet sich mithin eine erfindungsgemäße Fräswalze durch eine höhere Belastbarkeit aus, was zu einer Steigerung der Leistungsfähigkeit der Fräswalze führt.

Gemäß einer bevorzugten Erfindungsvariante kann es vorgesehen sein, dass an den Basiskörper ein vorderer und ein hinterer Vorsprung angeformt sind, die zueinander in Umfangsrichtung beabstandet angeordnet sind, und dass der in Umfangsrichtung vordere Vorsprung mit dem vorderen Unterteil und der hintere Vorsprung mit dem hinteren Unterteil verschweißt ist. Dadurch dass beide an das Füllelement angeschlossene Unterteile jeweils mit einem Vorsprung verbunden sind, wird die Belastbarkeit weiter verbessert. Insbesondere kann jeder Vorsprung individuell auf den Belastungszustand des angrenzenden vorderen oder hinteren Unterteils angepasst ausgebildet werden. Es hat sich nämlich gezeigt, dass im Verbindungsbereich des vorderen Vorsprungs an das vordere Unterteil bzw. im Verbindungsbereich des hinteren Vorsprungs an das hintere Unterteil deutlich unterschiedliche Spannungsverhältnisse auftreten.

Zur Vermeidung von schädlichen Spannungsspitzen an dem Formteil kann es bei einer solchen Konstruktion vorgesehen sein, dass der Basiskörper radial außen von einer Abschlussfläche begrenzt ist, dass der in Umfangsrichtung vorne am Basiskörper angeordnete vordere Vorsprung einen rückseitigen Überleitabschnitt aufweist, und dass der rückseitige Überleitabschnitt und die Abschlussfläche über einen Rundungsübergang ineinander übergeleitet sind, und/oder dass der in Umfangsrichtung hinten am Basiskörper angeordnete hintere Vorsprung einen vorderseitigen Überleitabschnitt aufweist und dass der vordere Überleitabschnitt und diese die Abschlussfläche über einen Rundungsübergang ineinander übergeleitet sind. Vorzugsweise kann der oder die Rundungsübergänge auch so gestaltet sein, dass sie den Querschnitt des Vorsprungs im Anbindungsbereich des Vorsprungs an den Basiskörper vergrößern. Hierdurch wird dann das Widerstandmoment gegen Biegung vergrößert.

Wenn vorgesehen ist, dass der rückseitige Überleitabschnitt und die Abschlussfläche und/oder der vorderseitige Überleitabschnitt und die Abschlussfläche tangential ineinander übergeleitet sind, dann werden Stetigkeitssprünge, die zu Kerbspannungen führen können, im Übergangsbereich zwischen dem Basiskörper und dem Vorsprung vermieden.

Eine mögliche Erfindungsvariante kann dergestalt sein, dass die Abschlussfläche zumindest in einem Teilbereich konvex und/oder konkav gewölbt ist. Über eine solche Wölbung kann gezielt der Querschnitt des Basiskörpers und damit seine Biege- und Zugfestigkeit beeinflusst werden. Eine konkave Wölbung führt zu einer Querschnittsschwächung. Eine konvexe Wölbung zu einer Vergrößerung des Querschnitts. Dadurch dass Wölbungen und keine Stufensprünge verwendet sind, werden kontinuierliche Querschnitts-Übergänge gebildet, welche die Belastbarkeit verbessern.

Eine weitere bevorzugte Erfindungsvariante kann dergestalt sein, dass der vordere und/oder der hintere Vorsprung radial außen einen Kopfbereich aufweist, der über einen Fußbereich an den Basiskörper angekoppelt ist, und dass der Vorsprung im Fußbereich ein geringeres Widerstandsmoment gegen Biegung um eine Achse parallel zur Rotationsachse der Fräswalze aufweist als der an den Fußbereich anschließende Teil des Kopfbereichs des vorderen und/oder des hinteren Vorsprungs.

Eine Erfindungsvariante kann dadurch gekennzeichnet sein, dass der vordere Vorsprung an seinem radial äußeren Endbereich einen vorderen Längsrand aufweist, wobei der vordere Längsrand sich in Richtung der Rotationsachse der Fräswalze erstreckt und dass der vordere Längsrand mit dem vorderen Unterteil mittels einer Schweißnaht verbunden ist. Zusätzlich oder alternativ kann es auch vorgesehen sein, dass der hintere Vorsprung an seinem radial äußeren Endbereich einen hinteren Längsrand aufweist, wobei der hintere Längsrand sich in Richtung der Rotationsachse der Fräswalze erstreckt und dass der hintere Längsrand mit dem hinteren Unterteil mittels einer Schweißnaht verbunden ist. Der vordere bzw. der hintere Längsrand sind weit von der Oberfläche der Fräswalze entfernt angeordnet. Hierdurch wird die Abstützung des Füllelements gegenüber dem benachbarten Unterteil verbessert. Über die Schweißverbindung im Bereich der Längsränder können die anstehenden Biegekräfte besser übertragen werden.

Eine besonders bevorzugte Erfindungsvariante ist dergestalt, dass der vordere Vorsprung an seinen gegenüberliegenden, in Richtung der Rotationachse der Fräswalze zueinander beabstandet angeordneten Seiten, vordere Querränder aufweist, und dass die vorderen Querränder mit dem vorderen Unterteil verschweißt sind und/oder dass der hintere Vorsprung an seinen gegenüberliegenden, in Richtung der Rotationachse der Fräswalze zueinander beabstandet angeordneten Seiten hintere Querränder aufweist, und dass die hinteren Querränder mit dem hinteren Unterteil verschweißt sind. Die Erfinder haben erkannt, dass es während des Bearbeitungseinsatzes zu einem 3-achsigen Spannungszustand kommt, bei dem insbesondere auch Torsionsbelastungen im Übergangsbereich zwischen dem Unterteil und dem Füllelement entstehen. Um dem Rechnung zu tragen, wird der erfindungsgemäße Vorsprung an seinen gegenüberliegenden Seiten im Bereich der vorderen bzw. hinteren Querränder mit dem benachbarten Unterteil verschweißt. Hierdurch erhöht sich die Torsionsfestigkeit der Verbindung erheblich.

Hierbei kann es vorzugsweise vorgesehen sein, dass der Abstand der vorderen und/oder der hinteren Querränder in Richtung der Rotationsachse der Fräswalze und im Anschlussbereich des Füllelements an die Oberfläche der Fräswalze mindestens dem 0,4-fachen bis 1,0-fachen der Breite des zugeordneten Unterteils in dieser Richtung und im Anschlussbereich des Unterteils an die Oberfläche der Fräswalze beträgt. Eine solche Gestaltung eignet sich insbesondere für den Einsatz der Fräswalze in Straßenfräsmaschinen. Eine einfache Fertigung der Fräswalze ergibt sich insbesondere dann, wenn in diesem Fall der Abstand der vorderen und/hinteren Querränder im Wesentlichen (vorzugsweise mit einer Abweichung von nicht mehr als 10%) der Breite des zugeordneten Unterteils im Anschlussbereich des Unterteils an die Oberfläche der Fräswalze entspricht.

Vorzugsweise ist der Abstand der vorderen und der hinteren Querränder in Richtung der Rotationsachse der Fräswalze gleich groß. In diesem Fall lässt sich das Füllelement auf einfache Weise als Schmiedeteil fertigen. Denkbar ist es auch, dass das Füllelement auf einfache Weise als Stanzteil aus einem Blechzuschnitt oder als Brennteil aus einem Blechzuschnitt gefertigt wird.

Besonders bevorzugt beträgt der Abstand der vorderen und/oder hinteren Querränder in Richtung der Rotationsachse der Fräswalze mindestens 30 mm und maximal 80 mm. Als besonders haltbar hat sich eine Bauweise gezeigt, bei der der Abstand der vorderen und/oder der hinteren Querränder minimal 55 mm und maximal 60 mm beträgt.

Zusätzlich oder alternativ kann es vorgesehen sein, dass die Länge des Füllelements mindestens 40 mm und maximal 140 mm beträgt. Vorzugsweise kann es vorgesehen sein, dass die Länge des Füllelements mindestens 55 mm und maximal 75 mm beträgt.

Als Länge des Füllelements wird die Ausdehnung des Füllelements in Umfangsrichtung der Fräswalze verstanden.

Gemäß einer bevorzugten Erfindungsvariante kann es vorgesehen sein, dass zumindest einer der Vorsprünge an seiner der Fräswalze abgewandten Seite mit einem Deckabschnitt begrenzt ist, und dass die Erstreckung des Deckabschnitts in Umfangsrichtung der Fräswalze mindestens 15 mm beträgt. Auf diese Weise kann im Bereich des Deckabschnitts eine ausreichende Breite der Schweißnaht verwirklicht werden, zum Zwecke einer stabilen Anbindung des Vorsprungs im Bereich des Deckabschnitts an das anschließende Unterteil.

Vorzugsweise kann es dabei so sein, dass die Schweißnaht sich über die gesamte, in Umfangsrichtung der Fräswalze verlaufende Länge des Deckabschnitts erstreckt. Hierdurch ergibt sich ein spannungsoptimierter Übergang zwischen dem Vorsprung und dem anschließenden Unterteil.

Eine besonders bevorzugte Erfindungsvariante kann so sein, dass das Verhältnis der Länge des Füllelements in Umfangsrichtung der Fräswalze, vorzugsweise im Anschlussbereich des Füllelements an die Oberfläche der Fräswalze, bezogen auf die Länge des Unterteils in Umfangsrichtung der Fräswalze, vorzugsweise im Anschlussbereich des Unterteils an die Oberfläche der Fräswalze, im Bereich zwischen 0,4 - 1,4, bevorzugt im Bereich zwischen 0,55 - 0,75 gewählt ist.

Im Rahmen der Erfindung kann es auch vorgesehen sein, dass der Überstand des vorderen Vorsprungs über das Basisteil in Radialrichtung größer ist als der Überstand des hinteren Vorsprungs über das Basisteil in Radialrichtung. Hierdurch ergibt sich eine belastungsoptimierte Konstruktion.

Wenn vorgesehen ist, dass der vordere und/oder der hintere Längsrand gegenüber dem radial äußeren Ende des Vorsprungs radial zurückversetzt angeordnet sind, um eine in Richtung der Rotationsrichtung verlaufende Fase in Form einer Schweißnahtvorbereitung zu bilden, dann wird die Herstellung einer hochbelastbaren Schweißnaht vereinfacht.

Die Erfindung wird im Folgenden anhand eines in den Zeichnungen dargestellten Ausführungsbeispiels näher erläutert. Es zeigen:
Figur 1 in perspektivischer Teildarstellung eine Fräswalze für eine Straßenfräsmaschine
Figur 2 in Seitenansicht ein Werkzeugsystem mit einem Unterteil und einem Meißelhalter,
Figur 3 das Werkzeugsystem gemäß Figur 1 in einer perspektivischen Ansicht von hinten,
Figur 4 einen Meißelhalter in perspektivischer Frontansicht,
Figur 5 das Unterteil des Werkzeugsystems gemäß den Figuren 1-3 in perspektivischer Seitenansicht,
Figur 6 das Unterteil gemäß Figur 5 in perspektivischer Ansicht von hinten,
Figur 7 eine Teildarstellung der Fräswalze gemäß Figur 1 in vergrößerter Ansicht,
Figur 8 die Darstellung gemäß Figur 7 in einer veränderten Perspektive,
Figur 9 ein Füllelement für die Fräswalze gemäß Figur 1 in perspektivischer Frontansicht und
Figur 10 eine Variante eines Füllelements für die Fräswalze gemäß Figur 1 in Seitenansicht.

Figur 1 zeigt eine Fräswalze 50 für eine Straßenfräsmaschine in einer perspektivischen Teildarstellung. Wie die Darstellung veranschaulicht, weist die Fräswalze 50 ein Fräswalzenrohr 51 auf. Auf der Oberfläche 52 des Fräswalzenrohrs 51 sind Werkzeugsysteme befestigt. Die Werkzeugsysteme können dabei vorzugsweise zumindest ein Unterteil 10 und einen Meißelhalter 30 aufweisen. Vorzugsweise ist es so, dass der Meißelhalter 30 abnehmbar an dem Unterteil 10 befestigt ist.

Die Unterteile 10 sind auf der Oberfläche 52 in Umfangsrichtung wendelförmig zueinander angeordnet, sodass sie eine Schneid- und Räumwendel bilden. Die Befestigung der Unterteile 10 auf der Oberfläche 52 erfolgt mittels Schweißverbindungen.

Vorteilhafterweise ist es so, dass im Bereich der Mitte des Fräswalzenrohrs 51 zumindest ein Auswerfer 53 angeordnet ist. Die Schneid- und Räumwendel sind um den Umfang der Oberfläche 52 hin zu den Auswerfern 53 schraubenlinienförmig gedreht. Mittels der Schneid- und Räumwendel wird das von den Meißelhaltern 30 abgetragene Material während des Bearbeitungseinsatzes hin zu den Auswerfern 53 transportiert. Die Auswerfer 53 fördern das zugeführte Material aus dem Arbeitsbereich der Fräswalze 50, beispielsweise auf ein Transportband (nicht dargestellt).

Die Abstandsbereiche zwischen den einzelnen Werkzeugsystemen können zumindest teilweise mittels Füllelementen 60 ausgefüllt werden. In Figur 1 sind zur besseren Übersichtlichkeit drei Werkzeugsysteme dargestellt, die in Reihe mittels Füllelementen 60 verbunden sind.

Selbstverständlich können auch mehrere oder alle Werkzeugsysteme auf der Fräswalze 50 mittels Füllelementen 60 verbunden sein.

Im vorliegenden Ausführungsbeispiel ist die Fräswalze 50 an ihren längsseitigen Enden mit sogenannten Eckringen ausgestattet. Hier sind eine Vielzahl von Werkzeugsystem hintereinander gereiht. Die übrigen auf der Fräswalze 50 befestigten Werkzeugsysteme oder zumindest ein Großteil dieser Werkzeugsysteme, insbesondere die, die eine Räum- und Ladeschnecke bilden, sind vorzugsweise zueinander beabstandet angeordnet und mit Füllelementen 60 verbunden.

Auf die Gestaltung und Anordnung der Füllelemente 60 wird später näher eingegangen.

Die Figuren 1 und 2 zeigen ein Werkzeugsystem mit einem Unterteil 10 und einem daran befestigten Meißelhalter 30.

Das Unterteil 10 besitzt eine Anschlussseite 11, die eine, vorzugsweise konkav gewölbte, Anschlussfläche aufweisen kann. Mittels dieser Anschlussseite 11 kann das Unterteil 10 auf die konvexe Oberfläche 52 des in Figur 1 gezeigten Fräswalzenrohrs 50 aufgesetzt und das Unterteil 10 daran geeignet befestigt werden, beispielsweise mittels einer Schweißverbindung.

Es kann vorgesehen sein, dass das Unterteil 10 im Übergangsbereich zu der Anschlussseite 11 seitlich Freimachungen 12 aufweist. Diese Freimachungen 12 können zur Aufnahme von Schweißmaterial verwendet werden, um eine Heftnaht zu bilden.

Der Grundkörper 13 des Unterteils 10 bildet die unterseitige Anschlussseite 11. Dieser Grundkörper 13 weist eine in Vorschubrichtung V vordere Vorderseite 13.1 und eine in Vorschubrichtung V rückseitige Rückseite 13.2 auf. Seitlich ist das Unterteil 10 mit Seitenflächen begrenzt. Die Vorschubrichtung V verläuft in Figur 2 von links nach rechts. Diese Vorschubrichtung V ergibt sich beim bestimmungsgemäßen Einsatz des Meißelhalters 30 bzw. des Werkzeugsystems.

Es kann vorgesehen sein, dass im Bereich wenigstens einer der Seitenflächen wenigstens ein Absatz 13.3 vorhanden ist, um einen Material-Ableitbereich zu bilden.

Ausweislich der Figur 5 kann es so sein, dass das Unterteil 10 eine Halteraufnahme 14 aufweist. Die Halteaufnahme 14 besitzt vordere Stützflächen 15.1, 15.2, die zumindest bereichsweise vor einer Steckaufnahme 18 angeordnet sind. Die Steckaufnahme 18 kann als Durchbruch oder als Eintiefung in den Grundkörper 13 des Unterteils 10 eingebracht sein.

Vorzugsweise ist es so, dass zwischen den beiden vorderen Stützflächen 15.1, 15.2 ein Rücksprung 15.3 im Bereich vor der Steckaufnahme 18 angeordnet ist. Die beiden vorderen Stützflächen 15.1, 15.2 sind im Winkel zueinander angeordnet, wie dies insbesondere Figur 6 erkennen lässt. Dieser Winkel öffnet sich zur Oberseite des Unterteils 10.

Es kann weiterhin so sein, dass das Unterteil 10 in seinem der Rückseite 13.2 zugewandten Bereich wenigstens eine hintere Stützfläche 16.1, 16.2 aufweist. Im vorliegenden Ausführungsbeispiel sind zwei hintere Stützflächen 16.1, 16.2 verwendet. Die hinteren Stützflächen 16.1, 16.2 fluchten miteinander, sodass sie auf einer Ebene angeordnet sind. Denkbar ist es jedoch auch, dass die beiden hinteren Stützflächen 16.1, 16.2 zueinander im Winkel stehen, wobei sie vorzugsweise einen stumpfen Winkel einschließen.

Die beiden hinteren Stützflächen 16.1, 16.2 werden jeweils von Stützabschnitten 19.3 gebildet. Dabei kann es so sein, dass die Stützabschnitte 19.3 Teile eines Vorsprungs 19.2 bilden. Vorzugsweise sind die beiden Vorsprünge 19.2, die jeweils einen Stützabschnitt 19.3 bilden, quer zur Vorschubrichtung V zueinander beabstandet angeordnet.

Figur 5 veranschaulicht, dass die beiden hinteren Stützflächen 16.1, 16.2 auch durch einen Übergangsabschnitt 16.3 miteinander verbunden sein können. Es kann so sein, dass der Übergangsabschnitt 16.3 dann ebenfalls zur Verwirklichung einer Abstützung des Meißelhalters 30 herangezogen wird.

Ausweislich Figur 5 geht zu beiden Seiten des Unterteils 10 jeweils eine vordere Stützfläche 15.1, 15.2 in eine hintere Stützfläche 16.1, 16.2 über. Vorteilhafterweise ist es so, dass dabei zwischen den vorderen Stützflächen 15.1, 15.2 und den zugeordneten hinteren Stützflächen 16.1, 16.2 Rücksprünge 17 vorhanden sind, die nutartig ausgebildet sein können. Somit sind die vorderen Stützflächen 15.1, 15.2 räumlich von den hinteren Stützflächen 16.1, 16.2 getrennt, um definierte Stützbereiche zu bilden.

Figur 10 zeigt, dass die Steckaufnahme 18 an ihrem oberseitigen Ende mit einer Einführerweiterung 18.1 ausgerüstet sein kann. Diese Einführerweiterung 18.1 dient zur erleichterten Einführung eines Steckansatzes 44 des Meißelhalters 30 (s. Figur 5).

Im Bereich der Steckaufnahme 18 kann ein Überlast-Stützbereich 18.4 vorgesehen sein. Dieser Überlast-Stützbereich 18.4 weist vorzugsweise zwei Spannflächen 18.5, 18.6 auf, die zueinander im Winkel angeordnet sind. Es kann so sein, dass die beiden seitlich angeordneten Spannflächen 18.5, 18.6 mittels einer Sicherungsfläche 18.7 verbunden sind. Die Sicherungsfläche 18.7 verläuft ebenfalls im Winkel zu den Spannflächen 18.5, 18.6. Vorzugsweise ist es so, dass jede Spannfläche 18.5, 18.6 mit der Sicherungsfläche 18.7 den gleichen Winkel einschließt, der vorzugsweise stumpf ist.

Bei montiertem Meißelhalter 30 kann zumindest ein Teil der Funktionsflächen und Funktionsabschnitte des Unterteils 10, insbesondere die Spannflächen 18.5, 18.6, die vorderen Stützflächen 15.1 15.2, die hinteren Stützflächen 16.1, 16.2 etc., die Einführerweiterung 18.1 und/oder die unten erläuterte Schaft-Stützfläche 18.2 symmetrisch zu einer Mittellängsebene des Meißelhalters 30 angeordnet sein.

Bevorzugt ist es so, dass der Überlast-Stützbereich 18.4 mit seinen Spannflächen 18.5 und 18.6 sowie der Sicherungsfläche 18.7 von der Einführerweiterung 18.1 gebildet ist, bzw. im Bereich der Einführerweiterung 18.1 angeordnet ist, um eine kompakte Bauweise verwirklichen zu können.

Die Figuren 5 und 6 zeigen weiter, dass innerhalb der Steckaufnahme 18 eine der Vorderseite 13.1 zugewandte vordere Schaft-Stützfläche 18.2 gebildet ist. Es kann so sein, dass die vordere Schaft-Stützfläche 18.2 von einer Vertiefung 18.3 unterbrochen ist, sodass sich beidseitig der Vertiefung 18.3 Teilflächen der vorderen Schaft-Stützfläche 18.2 bilden. Die Vertiefung 18.3 kann insbesondere nutartig ausgebildet sein. Es kann so sein, dass die Vertiefung sich ausgehend von der Unterseite, insbesondere der Anschlussseite 11, des Grundkörpers 13 in Richtung der Längserstreckung der Steckaufnahme 18 erstreckt. In der Vertiefung 18.3 kann ein (nicht gezeigter) Formkörper, insbesondere eine Spannhülse, oder ein Passstift oder dergleichen, aufgenommen sein.

Rückseitig ist eine Schraubaufnahme 19 in den Grundkörper 13 des Unterteils 10 eingebracht. In die Schraubaufnahme 19 kann eine Befestigungsschraube, insbesondere eine Druckschraube 20, eingeschraubt werden, wie Figur 2 zeigt.

Vorzugsweise ist es so, dass sich der Zugang zu der Schraubaufnahme 19 geschützt im Bereich zwischen den beiden Vorsprüngen 19.2 befindet (siehe Figur 2). Es kann so sein, dass die Schraubaufnahme 19 hier in einen Flächenabschnitt 19.1 eingebracht ist, der sich quer zwischen den beiden Vorsprüngen 19.2 erstreckt. Die Vorsprünge 19.2 sind der Schraubaufnahme 19 zugewandt mit Begrenzungsflächen 19.4 begrenzt. Dies zeigt Figur 2.

Figur 4 veranschaulicht den Aufbau des Meißelhalters 30. Wie diese Darstellung zeigt, besitzt der Meißelhalter 30 einen Stützkörper 35.

Wie im Folgenden beschrieben wird, weist der Stützkörper 35 bearbeitungsseitig eine Meißelaufnahme 32 mit einer Mittellängsachse M und auf einer gegenüberliegenden Steckansatzseite einen Steckansatz 44 mit einer Steckansatz-Längsachse 44.2 auf. Es kann so sein, wie im Ausführungsbeispiel dargestellt, dass von der Mittellängsachse M und der Steckansatzachse 44.2 die Mittellängsebene des Meißelhalters 30 aufgespannt wird.

An den Stützkörper 35 ist im Bereich einer Bearbeitungsseite einteilig ein Stützabschnitt 33 angeformt, der vorzugsweise in Form eines Vorsprungs ausgebildet ist oder einen Vorsprung aufweisen kann. Der Stützabschnitt 33 bildet zumindest teilweise die Meißelaufnahme 32. Vorzugsweise ist die Meißelaufnahme 32 als Bohrung ausgebildet und weist die Mittellängsachse M auf. Die Lage der Mittellängsachse M der Meißelaufnahme 32 ist in Figur 2 gezeigt und wird von der Bohrungsachse gebildet. Alternativ kann an dem Stützkörper 35 an der Bearbeitungsseite auch eine Schneidspitze vorgesehen, insbesondere befestigt, sein.

An seinem freien Ende bildet der Stützabschnitt 33 eine Auflagefläche 31, die sich vorzugsweise radial zur Mittellängsachse M der Meißelaufnahme 32 erstreckt. Besonders bevorzugt ist die Auflagefläche 31 umlaufend ausgebildet.

Die Auflagefläche 31 dient zur Auflage einer Verschleißschutzscheibe eines (nicht gezeigten) Rundschaftmeißels. Ein solcher Rundschaftmeißel ist mit seinem Meißelschaft in die Meißelaufnahme 32 des Meißelhalters 30 eingesetzt. Die Verschleißschutzscheibe ist dabei zwischen der Auflagefläche 31 und einem Kopf des Rundschaftmeißels angeordnet und um die Mittellängsachse M der Meißelaufnahme 32 frei drehbar angeordnet.

Im Bereich der Auflagefläche 31 kann ein Zentriervorsprung 31.1 ausgebildet sein. Dieser Zentriervorsprung 31.1 kann beispielsweise als umlaufender Wulst ausgebildet sein. Der Zentriervorsprung 31.1 dient dazu die vorstehend beschriebene Verschleißschutzscheibe auf der Auflagefläche 31 zu zentrieren. Zu diesem Zweck kann es vorgesehen sein, dass die Verschleißschutzscheibe unterseitig, auf ihrer der Auflagefläche 31 zugewandten Seite eine umlaufende Nut aufweist. In diese umlaufende Nut greift der Zentriervorsprung 31.1 ein, während die Unterseite der Verschleißschutzscheibe auf der Auflagefläche 31 aufliegt.

Der Stützabschnitt 33 kann mit einer oder mehreren Verschleißmarkierungen 33.1 ausgebildet sein. Sind mehrere Verschleißmarkierungen 33.1 verwendet, so sind diese vorzugsweise in Richtung der Mittellängsachse M der Meißelaufnahme 32 zueinander beabstandet angeordnet, wie Figur 4 erkennen lässt. Die Verschleißmarkierungen 33.1 können beispielsweise als zumindest teilweise umlaufende Nuten ausgebildet sein. Auch das zeigt Figur 4.

Der Stützabschnitt 33 ist über einen Übergangsabschnitt 34 an den Stützkörper 35 angeschlossen. Vorzugsweise verbreitert der Übergangsabschnitt 34 den Stützabschnitt 33 in Richtung hin zu dem Stützkörper 35 zumindest bereichsweise.

Es kann so sein, dass der Stützkörper 35 frontseitig eine Schürze 35.1 aufweist, die zumindest bereichsweise vor dem Stützabschnitt 33 angeordnet ist. Die Schürze 35.1 kann mit Einmuldungen 35.2 ausgerüstet sein, um einen verbesserten Materialtransport zugunsten einer besseren Verschleißfestigkeit des Meißelhalters 30 zu ermöglichen.

Es kann so sein, dass für eine verbesserte Steifigkeit der Stützabschnitt 33 mittels Versteifungsstreben 35.3 an den Stützkörper 35 angekoppelt ist. Die Versteifungsstreben 35.3 können sich dabei zu beiden Seiten und/oder im Bereich der Rückseite des Stützabschnitts 33 erstrecken, wie die Figuren 4 zeigen.

Der Meißelhalter 30 ist im Bereich seiner Seiten, die sich von seiner Vorderseite hin zu seiner Rückseite erstrecken, mit Seitenflächen 35.4 begrenzt. Die Seitenflächen 35.4 können vorzugsweise frontseitige Schrägen 35.5 aufweisen, um die Schürze 35.1 im Frontbereich pfeilartig zu verjüngen. Hierdurch wird eine verbesserte Materialableitung während des Betriebseinsatzes erreicht. Frontseitig besitzt der Stützkörper 35 ein Frontstück 35.6, das vorzugsweise die Schürze 35.1 frontseitig begrenzt.

Ausweislich Figur 3 kann es so sein, dass der Meißelhalter 30 rückseitig eine Austreiber-Aufnahme 36 aufweist. Die Austreiber-Aufnahme 36 hat vorzugsweise zwei Funktionen.

Zum einen dient die Austreiber-Aufnahme 36 dazu ein Austreibwerkzeug aufzunehmen, mittels dem man sich Zugang zu der Meißelaufnahme 32 verschafft. Mit dem Austreiberwerkzeug kann dann ein in der Meißelaufnahme 32 gehaltener Meißel in Richtung der Mittellängsachse M der Meißelaufnahme 32 ausgetrieben werden.

Die zweite Funktion der Austreiber-Aufnahme 36 besteht darin Abraummaterial, welches sich während des Betriebseinsatzes in den Bereich der Meißelaufnahme 32 eingearbeitet hat, auszufördern. Dieses Abraummaterial wird radial nach außen durch die Austreiber-Aufnahme 36 ausgefördert.

Wie Figur 3 weiter veranschaulicht, ist die Austreiber-Aufnahme 36 mittels zweier Seitenflächen 36.1 begrenzt. Es kann auch so sein, dass die Austreiber-Aufnahme 36 deckseitig mittels eines Deckabschnitts 36.3 begrenzt ist. Vorzugsweise ist die Austreiber-Aufnahme 36 sowohl mittels der beiden Seitenflächen 36.1 als auch mittels des Deckabschnitts 36.3 begrenzt.

Vorzugsweise ist es so, dass der Deckabschnitt 36.3 parallel zu der Auflagefläche 31 angeordnet ist, um eine verbesserte Ausförderwirkung zu erreichen.

Die Seitenflächen 36.1 der Austreiber-Aufnahme 36 können über Überleitabschnitte in die Kontur der Meißelaufnahme 32 übergehen.

Figur 3 veranschaulicht, dass sich die Austreiber-Aufnahme 36 ausgehend von der in Figur 4 ersichtlichen Mittellängsachse M der Meißelaufnahme 32 radial nach außen hin erweitert.

Wie Figur 4 zeigt, besitzt der Stützkörper 35 einen Stützabschnitt 40, der an der Unterseite des Meißelhalters 30 gebildet ist. Der Stützabschnitt 40 weist zwei vordere Abtragflächen 41.1, 41.2 auf. Diese vorderen Abtragflächen 41.1, 41.2 sind beidseitig der Mittellängsebene des Meißelhalters 30 angeordnet. Vorzugsweise ist es so, wie die Zeichnungen veranschaulichen, dass die vorderen Abtragflächen 41.1, 41.2 jeweils vollständig an der ihnen zugeordneten Seite des Meißelhalters 30, seitlich neben der Mittellängsebene angeordnet sind und die Mittellängsebene nicht durchdringen.

Denkbar ist es, dass die beiden vorderen Abtragflächen 41.1, 41.2 mittels einer Nachsetzfläche 42 miteinander verbunden sind. Die Nachsetzfläche 42 durchstößt die Mittellängsebene.

Die vorderen Abtragflächen 41.1, 41.2 schließen einen Querstützwinkel α ein, wie Figur 5 zeigt. Vorzugsweise sollte dieser Winkel α im Bereich zwischen 100° und 120° liegen. Die Winkelhalbierende dieses Winkels α liegt vorzugsweise in der Mittellängsebene.

Wie die Zeichnungen veranschaulichen, ist an der Unterseite des Meißelhalters 30 ein Steckansatz 44 angeordnet, vorzugsweise einteilig angeformt. Die vorderen Abtragflächen 41.1, 41.2 sind zumindest bereichsweise in Vorschubrichtung vor dem Steckansatz 44 angeordnet. Dies veranschaulicht Figur 4.

Der Stützabschnitt 40 besitzt weiterhin wenigstens eine hintere Abtragfläche 43.1, 43.2. Im gezeigten Ausführungsbeispiel sind zwei hintere Abtragflächen 43.1, 43.2 verwendet, die im Ausführungsbeispiel in einer Ebene liegen und zumindest bereichsweise senkrecht zur Mittellängsebene zueinander beabstandet angeordnet sind. Die beiden hinteren Abtragflächen 43.1, 43.2 stehen zu der jeweils einer der Seiten des Meißelhalters 30 zugeordneten vorderen Abtragfläche 41.1, 41.2 im Längsstützwinkel.

Figur 2 zeigt, dass die vorderen Abtragflächen 41.1, 41.2 jeweils über eine Schrägfläche 42.1 in die hinteren Abtragflächen 43.1, 43.2 übergehen.

Dabei kann es so sein, dass sich die Schrägflächen 42.1 jeweils im Bereich zwischen zwei Querkanten erstrecken. Die der Vorderseite des Meißelhalters 30 zugewandte vordere Querkante bildet einen Übergang zwischen der vorderen Abtragfläche 41.1, 41.2 und der Schrägfläche 42.1. Die der Rückseite des Meißelhalters 30 zugewandte hintere Querkante bildet einen Übergang zwischen der Schrägfläche 42.1 und der zugeordneten hinteren Abtragfläche 43.1, 43.2. Die Schrägflächen 42.1 gehen somit unmittelbar in die vorderen Abtragflächen 41.1, 41.2 bzw. hinteren Abtragflächen 43.1, 43.2 über. Denkbar ist allerdings auch ein mittelbarer Übergang, beispielsweise mittels eines Rundungsübergangs. Ausweislich der Figur 2 kann es so sein, dass die Schrägflächen 42.1 sowohl mit der zugeordneten vorderen Abtragfläche 41.1, 41.2 als auch mit der hinteren Abtragfläche 43.1, 43.2 einen überstumpfen Winkel einschließen, besonders bevorzugt ist, dass die Schrägflächen mit den vorderen Abtragflächen 41.1, 41.2 und mit den hinteren Abtragflächen 43.1, 43.2 den gleichen Winkel einschließen.

Der Steckansatz 44 geht an seinem dem Stützkörper 35 zugewandten Ende über eine Schaftverbreiterung 44.1 in den Stützkörper 35 über. Die Schaftverbreiterung 44.1 verbreitert den Querschnitt des Steckansatzes 44 in Richtung hin zu dem Stützkörper 35 und radial zur Steckansatz-Längsachse 44.2 zumindest bereichsweise. Vorzugsweise ist die Schaftverbreiterung 44.1 umlaufend am Steckansatz 44 ausgebildet.

Wie die Darstellungen gemäß den Figuren 4 erkennen lässt, verbreitert die Schaftverbreiterung 44.1 den Querschnitt des Steckansatzes 44.

Zur Montage des Meißelhalters 30 an dem Unterteil 10 wird der Steckansatz 44 mit seinem freien Ende in die Steckaufnahme 18 eingeführt. Die Einführerweiterung 18.1 erleichtert das Einfädeln des Steckansatzes 44.

Die Einsetzbewegung des Steckansatzes 44 in die Steckaufnahme 18 wird mittels der vorderen Stützflächen 15.1, 15.2 sowie der hinteren Stützflächen 16.1 und 16.2 des Unterteils 10 begrenzt. An diesen Stützflächen 15.1, 15.2, 16.1, 16.2 schlägt der Meißelhalter 30 mit seinen vorderen Abtragflächen 41.1, 41.2 bzw. seinen hinteren Abtragflächen 43.1, 43.2 an.

Die Druckschraube 20 kann in die Schraubaufnahme 19 des Unterteils 10 eingeschraubt werden. Dabei trifft die Druckschraube 20 auf eine Schraubendruckfläche einer Schraubenaufnahme, die rückseitig am Steckansatz 44 angeordnet ist. Hierbei wird der Meißelhalter 30 in die Steckaufnahme 18 eingezogen. Die Druckschraube 20 fixiert den Meißelhalter 30 im Unterteil 10 fixiert. Im montierten Zustand ist die Schaftverbreiterung 44.1 des Steckansatzes 44 in der Einführerweiterung 18.1 des Unterteils 10 zumindest bereichsweise aufgenommen.

Während des Bearbeitungseinsatzes werden die anstehenden Bearbeitungskräfte von dem Meißelhalter 30 in das Unterteil 10 abgeleitet. Hierbei erfolgt die Kraftableitung von den vorderen Abtragflächen 41.1, 41.2 und den hinteren Abtragflächen 43.1, 43.2 des Meißelhalters 30 hinein in die vorderen Stützflächen 15.1, 15.2 und die hinteren Stützflächen 16.1, 16.2 des Unterteils 10.

Nun kann es bei zunehmender Werkzeug-Einsatzdauer vorkommen, dass sich die vorderen Abtragflächen 41.1, 41.2 und die hinteren Abtragflächen 43.1, 43.2 und/oder die vorderen Stützflächen 15.1, 15.2 und die hinteren Stützflächen 16.1 und 16.2 abarbeiten. Hierdurch setzt sich der Meißelhalter 30 gegenüber dem Unterteil 10 nach. Mit der Verwendung der Schrägflächen 42.1, die im Bereich der Rücksprünge 17 dem Unterteil 10 gegenüberstehen, wird ein großzügiger Nachsetzraum (siehe Figur 2) geschaffen, der diesen Verschleiß ausgleicht. Somit kann der Meißelhalter 30 dann weiterhin zuverlässig und bestimmungsgemäß auf den vorderen und hinteren Stützflächen 15.1, 15.2, 16.1, 16.2 des Unterteils 10 abgestützt werden.

Wie dies bereits oben beschrieben wurde, können benachbarte Werkzeugsysteme mittels Füllelementen 60 miteinander verbunden werden. Dies veranschaulichen die Figuren 7 und 8.

Wie die Darstellungen erkennen lassen, sind die Werkzeugsysteme mittels ihrer Unterteile 10 mit der Oberfläche 52 der Fräswalze 50 verschweißt. Hierzu werden Schweißnähte 70 im Übergangsbereich zwischen der Anschlussseite 11 und der Oberfläche 52 des Fräswalzenrohrs 51 aufgebracht. Die Schweißnähte 70 verlaufen dabei längs der Seiten der Unterteile 10.

Die Unterteile 10 sind zueinander in Umfangsrichtung der Fräswalze 50 beabstandet angeordnet. Im Abstandsbereich zwischen zwei Unterteilen 10 ist jeweils ein Füllelement 60 angeordnet.

Die Gestaltung des Füllelements 60 ergibt sich aus Figur 9. Wie diese Darstellung zeigt, weist das Füllelement 60 einen Basiskörper 60.1 auf. Der Basiskörper 60.1 besitzt eine untere Aufsetzfläche 61. Die Aufsetzfläche 61 ist vorzugsweise konkav gewölbt ausgebildet. Die Wölbung der Aufsetzfläche 61 ist vorzugsweise komplementär zu der Wölbung der konvexen Oberfläche 52 des Fräswalzenrohrs 51 ausgestaltet.

Denkbar ist es jedoch auch, dass der Basiskörper 60.1 zwei oder mehrere zueinander beabstandete Stützelemente aufweist, die auf der Oberfläche 52 der Fräswalze 50 aufstehen. Dabei kann es vorzugsweise so sein, dass das Füllelement 60 im Bereich dieser Stützelemente mit der Oberfläche 52 der Fräswalze 50 verschweißt ist. Besonders bevorzugt sind zumindest zwei Stützelemente verwendet, die gegenüberliegend der Vorsprünge 63, 68 unterseitig am Basiskörper 60.1 vorstehen, wobei vorzugsweise vorgesehen ist, dass sich die Stützelemente über die gesamte Breite des Füllelements 60 in Richtung der Rotationsachse der Fräswalze 50 erstrecken.

An seinen Seiten ist der Basiskörper 60.1 von Seitenflächen 64 begrenzt. Die Seitenflächen 64 verlaufen im auf der Fräswalze 50 montierten Zustand im Wesentlichen in Umfangsrichtung der Fräswalze 50. Vorzugsweise ist es so, dass diese Seitenflächen 64 radial oder im Wesentlichen radial zu der Rotationsachse des Fräswalzenrohrs 51 orientiert, insbesondere senkrecht zur Oberfläche 52 angeordnet, sind.

Im Übergangsbereich zwischen den Seitenflächen 64 und der Aufsetzfläche 61 sind Basisränder 61 gebildet, die in Umfangsrichtung der Fräswalze 50 orientiert sind.

Wie Figur 9 veranschaulicht, besitzt das Füllelement 60 im Bereich seiner Vorderseite 62 einen vorderen Vorsprung 65. Vorzugsweise ist es so, dass eine vordere Begrenzungsfläche sowohl die Vorderseite des Basiskörpers 60.1 als auch die Vorderseite des Vorsprungs 65 begrenzt. Vorzugsweise ist diese vordere Begrenzungsfläche als ebene Fläche ausgebildet, wie Figur 9 veranschaulicht.

Der vordere Vorsprung 65 ist einteilig an den Basiskörper 60.1 angeformt und steht radial nach außen über den Basiskörper 60.1 vor.

"Radial" bedeutet in diesem und im Zusammenhang mit der vorliegenden Patentanmeldung nicht, dass eine exakt radial zur Rotationsachse der Fräswalze 50 vorliegende Anordnung eines Bauteils vorhanden sein muss. Vielmehr soll dies eine im Wesentlichen radiale Orientierung beschreiben.

Der Vorsprung 65 ist an seinem radial äußeren Ende mit einem Deckabschnitt 66 begrenzt. Dieser Deckabschnitt 66 bildet eine ebene Fläche, die vorzugsweise rechteckig ausgebildet ist und die eine Erstreckung in Richtung der Rotationsachse der Fräswalze 50 aufweist, die größer ist als die Erstreckung des Deckabschnitts 66 in Umfangsrichtung.

Auf seiner in Richtung zur Rückseite 63 des Füllelements 60 gerichteten Seite bildet der Vorsprung 65 einen rückseitigen Überleitabschnitt 69.3, der zumindest bereichsweise als konkave Fläche ausgebildet sein und einen Rundungsübergang 69.5 bilden kann.

Ausweislich Figur 9 kann es vorzugsweise so sein, dass das Füllelement 60 im Bereich seiner Rückseite 63 einen hinteren Vorsprung 67 aufweist. Vorzugsweise ist es so, dass eine hintere Begrenzungsfläche sowohl die Rückseite des Basiskörpers 60.1 als auch die Rückseite des Vorsprungs 67 begrenzt. Vorzugsweise ist diese hintere Begrenzungsfläche als ebene Fläche ausgebildet, wie Figur 9 veranschaulicht.

Der hintere Vorsprung 67 ist einteilig an den Basiskörper 60.1 angeformt und steht radial nach außen über den Basiskörper 60.1 über.

Der Vorsprung 67 ist an seinem radial äußeren Ende mit einem Deckabschnitt 68 begrenzt. Dieser Deckabschnitt 68 bildet eine ebene Fläche, die vorzugsweise rechteckig ausgebildet ist und eine Erstreckung in Richtung der Rotationsachse der Fräswalze 50 aufweist, die größer ist als die Erstreckung des Deckabschnitts 66 in Umfangsrichtung.

Auf seiner in Richtung zur Vorderseite 62 des Füllelements 50 gerichteten Seite bildet der hintere Vorsprung 67 einen vorderen Überleitabschnitt 69.1, der zumindest bereichsweise als konkave Fläche ausgebildet sein und einen Rundungsübergang 69.4 bilden kann.

Wie Figur 9 zeigt, sind die beiden Ansätze 65 und 67 zueinander beabstandet angeordnet. Vorzugsweise sind der rückseitige Überleitabschnitt 69.3 und der vordere Überleitabschnitt 69.1 einander zugewandt.

Ausweislich Figur 9 kann der Basiskörper 60.1 auf seiner der Aufsetzfläche 61 gegenüberliegenden Oberseite eine Abschlussfläche 69.2 aufweisen. Vorzugsweise ist die Abschlussfläche 69.2 des Basiskörper 60.1 konkav ausgebildet und kann eine Eintiefung 69 aufweisen oder bilden. Vorzugsweise ist die obere Abschlussfläche 69.2 des Basiskörper 60 konkav ausgebildet. Denkbar ist es, dass die obere Abschlussfläche 69.2 in Form einer Verrundung ausgeführt ist. Zur Gewährleistung eines stabilen Aufbaus ist diese Verrundung vorzugsweise mit einem Radius von nicht weniger als 10 mm ausgeführt. Der rückseitige Überleitabschnitt 69.3 und/oder der vordere Überleitabschnitt 69.1 gehen über die Rundungsübergang 69.5, 69.4 in die Abschlussfläche 69.2 über.

Das Füllelement 60 weist im Bereich der längsseitigen Enden der Seitenflächen 64 im Bereich der Vorderseite 62 zwei vordere Querränder 62.1 und im Bereich der Rückseite 63 zwei hintere Querränder 63.1 auf. Die Querränder 62.1 und 63.1 erstrecken sich vorzugsweise über den Bereich der Vorsprünge 65 und 67 hinweg radial nach außen, wie Figur 9 veranschaulicht.

Weiterhin kann es so sein, wie Figur 9 zeigt, dass der vordere Vorsprung 65 im Bereich seines Deckabschnitts 66 einen vorderen Längsrand 66.1 aufweist. Zusätzlich oder alternativ kann es so sein, dass der hintere Vorsprung 67 im Bereich seines Deckabschnitts 68 einen hinteren Längsrand 68.1 aufweist. Die Längsränder 66.1 und 68.1 erstrecken sich in Richtung der Rotationsachse der Fräswalze 50.

Figur 7 veranschaulicht, dass das Füllelement 60 mit seiner Vorderseite 62 an der Rückseite 13.2 des vor dem jeweiligen Füllelement 60 angeordneten Unterteils 10 anliegt.

Weiterhin liegt das Füllelement 60 im Bereich seiner Rückseite 63 an der Vorderseite 13.1 des benachbarten Unterteils 10 an. Zur Befestigung des Füllelements 60 werden stoffschlüssige Verbindungen, vorzugsweise Schweißverbindungen, verwendet.

Zur Befestigung des Füllelements 60 auf der Oberfläche 52 des Fräswalzenrohrs 51 wird die Schweißnaht 70 im Bereich des Basisrands 61.1, vorzugsweise durchgängig, ausgebildet.

Zur Befestigung des Füllelements 60 an dem vorderen Unterteil 10 werden Schweißnähte im Bereich des vorderen Längsrands 66.1 und der beiden vorderen Querränder 62.1 zwischen dem Unterteil 10 und dem Füllelement 60 ausgebildet. Dabei sind die Schweißnähte im Bereich der vorderen Querränder 62.1 möglichst bis hin zum Deckabschnitt 66 geführt. Die Schweißnaht im Bereich des vorderen Längsrands 66.1 erstreckt sich vorzugsweise über die gesamte Breite des Deckabschnitts 66.

Zur Befestigung des Füllelements 60 an dem hinteren Unterteil 10 werden Schweißnähte im Bereich des hinteren Längsrands 68.1 und der beiden hinteren Querränder 63.1 zwischen dem Unterteil 10 und dem Füllelement 60 ausgebildet. Dabei sind die Schweißnähte im Bereich der hinteren Querränder 63.1 möglichst bis hin zum Deckabschnitt 68 geführt. Die Schweißnaht im Bereich des hinteren Längsrands 66.1 erstreckt sich vorzugsweise über die gesamte Breite des Deckabschnitts 68.

In Figur 10 ist eine Variante eines Füllelements 60 in Seitenansicht dargestellt. Gleiche Bezugszeichen bezeichnen gegenüber dem Ausführungsbeispiel gemäß Figur 9 gleiche Bauteile. Insofern kann zur Vermeidung von Wiederholungen auf die obigen Ausführungen Bezug genommen werden. Nachfolgend wird daher nur auf die Unterschiede des Ausführungsbeispiels nach Figur 10 eingegangen.

Wie Figur 10 zeigt, weist der Basiskörper 60.1 gegenüberliegend seiner Aufsetzfläche 61 eine konvex gewölbte Abschlussfläche 69.2 auf, die sich zwischen den beiden Vorsprüngen 65, 67 erstreckt. Mittels der konvexen Wölbung wird der Querschnitt des Basiskörper 60.1 im Bereich zwischen den beiden Vorsprüngen 65, 67 vergrößert.

Ausweislich Figur 10 kann es so sein, dass der vordere Vorsprung 65 und/oder der hintere Vorsprung 67 über einen Rundungsübergang 69.5, 69.4 in die obere Abschlussfläche 69.2 übergeht. Es kann so sein, dass wenigstens einer der Vorsprünge 65, 67 mit einem Fußabschnitt an den Basiskörper 60.1 angekoppelt ist.

An den Fußabschnitt schließt sich ein Kopfabschnitt an. Im Bereich des Fußabschnittes kann eine Querschnittsschwächung, beispielsweise mittels des Rundungsübergangs 69.5 vorgesehen sein, wie Figur 10 zeigt. Somit ist der Querschnitt im Fußbereich kleiner als der Querschnitt im Kopfbereich. Entsprechend weist der Vorsprung 65 im Fußbereich ein geringeres Widerstandsmoment gegen Biegung auf, als der Kopfbereich. Wird über den Kopfbereich eine Belastung in den Vorsprung 65 eingetragen, so erfolgt die elastische Verformung des Vorsprungs 65 im Fußbereich.

Ausweislich Figur 10 sind die beiden Deckabschnitte 66, 68, welche die Vorsprünge 65, 67 abschließen, jeweils im Anschluss an den vorderseitigen Längsrand 66.1, bzw. den hinteren Längsrand 68.1 mit einer Fase versehen. Diese Fase bildet eine Schweißnahtvorbereitung zur Aufnahme von Schweißmaterial.

Wie die vorstehenden Ausführungen verdeutlichen, betrifft die Erfindung eine Fräswalze 50 mit einem Fräswalzenrohr 51, wobei auf der Oberfläche 52 des Fräswalzenrohrs 51 Unterteile 10 von Werkzeugsystemen abstehend befestigt sind. Zumindest ein Teil der Unterteile 10 ist in Umfangsrichtung des Fräswalzenrohrs 51 zueinander beabstandet angeordnet. Im so erhaltenen Abstandsbereich ist zwischen zumindest einem Teil benachbarter Unterteile 10 jeweils das Füllelement 60 angeordnet. Dieses ist jeweils mit dem in Walzenumfangsrichtung vor und mit dem in Walzenumfangsrichtung hinter dem Füllelement 60 angeordneten Unterteil 10 und mit der Oberfläche 52 des Fräswalzenrohrs 51 verschweißt. Zumindest ein Teil der Füllelemente 60 weist den Basiskörper 60.1 auf, an den wenigstens ein radial nach außen abstehender Vorsprung 65, 67 angeformt ist. Der Vorsprung 65, 67 ist mit der Rückseite 13.2 des in Umfangsrichtung vorderen Unterteils 10 oder mit der Vorderseite 13.1 des in Vorschubrichtung hinteren Unterteils 10 verschweißt.

## Patentansprüche

1. Fräswalze (50) mit einem Fräswalzenrohr (51), insbesondere für eine Straßenfräsmaschine, wobei auf der Oberfläche (52) des Fräswalzenrohrs (51) Unterteile (10) von Werkzeugsystemen abstehend befestigt sind, wobei zumindest ein Teil der Unterteile (10) in Umfangsrichtung des Fräswalzenrohrs (51) zueinander beabstandet angeordnet sind, wobei im Abstandsbereich zwischen zumindest einem Teil der in Umfangsrichtung beabstandeten Unterteile (10) Füllelemente (60) angeordnet sind, die jeweils mit dem in Walzenumfangsrichtung vor und mit dem in Walzenumfangsrichtung hinter dem Füllelement (60) angeordneten Unterteil (10) und mit der Oberfläche (52) des Fräswalzenrohrs (51) verschweißt sind,
**dadurch gekennzeichnet,**
**dass** zumindest ein Teil der Füllelemente (60) einen Basiskörper (60.1) aufweist, an den wenigstens ein, bezogen auf die Rotationsachse der Fräswalze (50), radial nach außen abstehender Vorsprung (65, 67) angeformt ist, und dass der Vorsprung (65, 67) mit der Rückseite (13.2) des in Umfangsrichtung vorderen Unterteils (10) oder mit der Vorderseite (13.1) des in Vorschubrichtung hinteren Unterteils (10) verschweißt ist.

2. Fräswalze (50) nach Anspruch 1, **dadurch gekennzeichnet, dass** an den Basiskörper (60.1) ein vorderer und ein hinterer Vorsprung (65, 67) angeformt sind, die zueinander in Umfangsrichtung beabstandet angeordnet sind, und dass der in Umfangsrichtung vordere Vorsprung (65) mit dem vorderen Unterteil (10) und der hintere Vorsprung (67) mit dem hinteren Unterteil (10) verschweißt ist.

3. Fräswalze (50) nach Anspruch 2, **dadurch gekennzeichnet, dass** der Basiskörper (60.1) radial außen von einer Abschlussfläche (69.2) begrenzt ist, dass der in Umfangsrichtung vorne am Basiskörper (60.1) angeordnete vordere Vorsprung (65) einen rückseitigen Überleitabschnitt (69.3) aufweist, und dass der rückseitige Überleitabschnitt (69.3) und die Abschlussfläche (69.2) über einen Rundungsübergang (69.5) ineinander übergeleitet sind
und/oder dass der in Umfangsrichtung hinten am Basiskörper (60.1) angeordnete hintere Vorsprung (67) einen vorderen Überleitabschnitt (69.1) aufweist, und dass der vordere Überleitabschnitt (69.1) und die Abschlussfläche (69.2) über einen Rundungsübergang (69.4) ineinander übergeleitet sind.

4. Fräswalze (50) nach Anspruch 3, **dadurch gekennzeichnet, dass** der rückseitige Überleitabschnitt (69.3) und die Abschlussfläche (69.2) und/oder der vordere Überleitabschnitt (69.1) und die Abschlussfläche (69.2) tangential ineinander übergeleitet sind.

5. Fräswalze (50) nach einem der Ansprüche 1 bis 4, **dadurch gekennzeichnet, dass** die Abschlussfläche (69.2) zumindest in einem Teilbereich konkav und/oder konvex gewölbt ist.

6. Fräswalze (50) nach einem der Ansprüche 1 bis 5, **dadurch gekennzeichnet, dass** der vordere und/oder der hintere Vorsprung (65, 67) radial außen einen Kopfbereich aufweist, der über einen Fußbereich an den Basiskörper (60.1) angekoppelt ist, und dass der Vorsprung (65, 67) im Fußbereich ein geringeres Widerstandmoment gegen Biegung um eine Achse parallel zur Rotationsachse der Fräswalze (50) aufweist als der an den Fußbereich anschließende Teil des Kopfbereichs des vorderen und/oder des hinteren Vorsprungs (65, 67).

7. Fräswalze (50) nach einem der Ansprüche 1 bis 6, **dadurch gekennzeichnet, dass** der vordere Vorsprung (65) an seinem radial äußeren Endbereich einen vorderen Längsrand (66.1) aufweist, wobei der vordere Längsrand (66.1) sich in Richtung der Rotationsachse der Fräswalze (50) erstreckt und dass der vordere Längsrand (66.1) mit dem vorderen Unterteil (10) mittels einer Schweißnaht verbunden ist, und/oder dass der hintere Vorsprung (67) an seinem radial äußeren Endbereich einen hinteren Längsrand (68.1) aufweist, wobei der hintere Längsrand (68.1) sich in Richtung der Rotationsachse der Fräswalze (50) erstreckt und dass der hintere Längsrand (68.1) mit dem hinteren Unterteil (10) mittels einer Schweißnaht verbunden ist.

8. Fräswalze (50) nach einem der Ansprüche 1 bis 7, **dadurch gekennzeichnet, dass** der vordere Vorsprung (65) an seinen gegenüberliegenden, in Richtung der Rotationachse der Fräswalze (50) zueinander beabstandet angeordneten Seiten vordere Querränder (62.1) aufweist, und dass die vorderen Querränder (62.1) mit dem vorderen Unterteil (10) verschweißt sind,
und/oder dass der hintere Vorsprung (67) an seinen gegenüberliegenden, in Richtung der Rotationachse der Fräswalze (50) zueinander beabstandet angeordneten Seiten hintere Querränder (63.1) aufweist, und dass die hinteren Querränder (63.1) mit dem hinteren Unterteil (10) verschweißt sind.

9. Fräswalze (50) nach Anspruch 8, dass der Abstand der vorderen und/oder der hinteren Querränder (62.1, 63.1) in Richtung der Rotationsachse der Fräswalze (50) und im Anschlussbereich des Füllelements (60) an die Oberfläche (52) der Fräswalze (50) mindestens dem 0,4-fachen bis 1,0-fachen der Breite des zugeordneten Unterteils (10) in dieser Richtung und im Anschlussbereich des Unterteils (10) an die Oberfläche (52) der Fräswalze (50) beträgt.

10. Fräswalze nach einem der Ansprüche 1 bis 9, **dadurch gekennzeichnet, dass** zumindest einer der Vorsprünge (65, 67) an seiner der Fräswalze (50) abgewandten Seite mit einem Deckabschnitt (66,68) begrenzt ist, und dass die Erstreckung des Deckabschnitts in Umfangsrichtung der Fräswalze (50) mindestens 15 mm beträgt.

11. Fräswalze (50) nach einem der Ansprüche 1 bis 10, **dadurch gekennzeichnet, dass** der Überstand des vorderen Vorsprungs (65) über das Basisteil (60.1) in Radialrichtung größer ist als der Überstand des hinteren Vorsprungs (67) über das Basisteil (60.1) in Radialrichtung.

12. Fräswalze (50) nach einem der Ansprüche 7 bis 11, **dadurch gekennzeichnet, dass** der vordere und/oder der hintere Längsrand (66.1 und/oder 68.1) gegenüber dem radial äußeren Ende des Vorsprungs (65, 67) radial zurückversetzt angeordnet sind, um eine in Richtung der Rotationsrichtung verlaufende Fase in Form einer Schweißnahtvorbereitung zu bilden.
